# EUROPÄISCHE PATENTSCHRIFT

(11) **EP 2 060 492 B1**
(45) Veröffentlichungstag und Bekanntmachung des Hinweises auf die Patenterteilung: **30.11.2011**
(21) Anmeldenummer: 07022267.4
(22) Anmeldetag: 16.11.2007
(51) Int. Cl.: B65B 9/13

(54) **Vorrichtung zum Uberziehen einer Schlauchfolie bzw. einer Folienhaube über einen Gutstapel**
Device for drawing a tubular film or a film cover over a stack
Dispositif destiné à recouvrir une feuille tubulaire ou une enveloppe de feuille sur une pile de marchandises

(43) Veröffentlichungstag der Anmeldung: 20.05.2009
(73) Patentinhaber: MSK-VERPACKUNGS-SYSTEME GESELLSCHAFT MIT BESCHRÄNKTER HAFTUNG, D-47533 Kleve (DE)
(72) Erfinder: Michels, Frank Rolf, 47533 Kleve (DE); Vermeulen, Norbert, 47533 Kleve (DE)
(74) Vertreter: Rohmann, Michael

(56) Entgegenhaltungen:
- EP-A- 1 266 829
- WO-A-02/058997
- WO-A-03/062062
- DE-C1- 19 732 298

## Beschreibung

Die Erfindung betrifft eine Vorrichtung zum Überziehen einer Schlauchfolie bzw. einer Folienhaube über einen Gutstapel, wobei zum Raffen der Schlauchfolie zumindest zwei Rollenanordnungen mit jeweils zumindest einer Raffrolle und zumindest einer Gegenrolle vorgesehen sind, und wobei die Raffrollen und die Gegenrollen beim Raffen in einer Raffposition angeordnet sind, in der die Schlauchfolie außenseitig mit den Raffrollen und innenseitig mit den Gegenrollen in Kontakt steht, wobei eine Überziehvorrichtung vorgesehen ist, mit der Schlauchfolie nach dem Raffen über den Gutstapel gezogen wird, wobei die Rollenanordnungnen in Überziehrichtung mitgeführt werden und wobei die Überziehvorrichtung zumindest zwei Führungselemente aufweist, über die die beim Überziehen abgeraffte Schlauchfolie geführt wird. - Gutstapel meint insbesondere eine Mehrzahl von Packungen, Paketen, Säcken oder dergleichen Einheiten, die zweckmäßigerweise zu einem quaderförmigen Gutstapel gestapelt sind. Es liegt im Rahmen der Erfindung, dass der Gutstapel auf einer Palette aufgenommen ist. Dieser Gutstapel wird mit einer Schlauchfolie bzw. mit einer Folienhaube überzogen, um dem Gutstapel einerseits eine höhere Stabilität zu verleihen und um den Gutstapel andererseits vor Witterungseinflüssen zu schützen. Bei dem Gutstapel kann es sich grundsätzlich auch um wenige gestapelte Einheiten handeln oder aber auch um eine einzelne größere Einheit, beispielsweise aus dem Weisswarenbereich (Waschmaschinen, Kühlschränke, Spülmaschinen und dergleichen). Der Gutstapel muss nicht zwingend eine Quaderform haben, sondern kann prinzipiell auch andere Formen aufweisen. Die überzuziehende Schlauchfolie bzw. Folienhaube passt sich gleichsam der Form des Gutstapels an.

Vorrichtungen zum Überziehen einer Schlauchfolie über einen Gutstapel sind aus der Praxis in verschiedenen Ausführungsformen bekannt. Die Schlauchfolie wird diesen Vorrichtungen von einem Schlauchfolienvorrat zugeführt. Über dem Gutstapel wird die Schlauchfolie geöffnet und in Vertikalrichtung gerafft.

Eine Vorrichtung der eingangs genannten Art, von der die Erfindung ausgeht, ist aus WO 03/062062 A1 bekannt. Hier wird ein Verfahren und eine Vorrichtung zum Verpacken von Stückgut beschrieben. In einem ersten Verfahrensschritt wird eine Schlauchfolie, die über das Stückgut gezogen werden soll, auf einer Greifeinrichtung gerafft. Dazu wird die Schlauchfolie zwischen einer Raffrolle und einer ersten Gegenrolle geführt. Beim Überziehen der Schlauchfolie über das Stapelgut liegt die Raffrolle an der Schlauchfolie an, wobei sich die Raffrolle an einer zweiten Gegenrolle abstützt. Die erste und die zweite Gegenrolle sind so mit Abstand voneinander angeordnet, dass sich die zweite Gegenrolle im oberen Bereich einer Greifeinrichtung oberhalb der ersten Gegenrolle befindet. Bei dieser Vorrichtung lässt die Funktionssicherheit und die Genauigkeit beim Überziehen der Schlauchfolie zu wünschen übrig.

Eine weitere Vorrichtung ist beispielsweise aus EP 1 353 847 B1 bekannt. Die Raffeinrichtung weist hier Raffrollen auf, denen jeweils eine einzige Gegenrolle zugeordnet ist, wobei die Drehachse der Gegenrolle in Vertikalrichtung jeweils unter der Drehachse der Raffrolle angeordnet ist. Zum Raffen wird die Schlauchfolie zwischen den Raffrollen und Gegenrollen hindurchgeführt. Die Raffeinrichtung nach EP 1 353 847 B1 kann anschließend auch zum Querstretchen der Schlauchfolie verwendet werden sowie als Überziehvorrichtung zum Überziehen der Schlauchfolie über den Gutstapel. Beim Überziehvorgang wird die Schlauchfolie abgerafft, wobei die abgeraffte Schlauchfolie wiederum zwischen den Raffrollen und Gegenrollen hindurchgeführt wird. Die Vorrichtung nach EP 1 353 847 B1 hat sich grundsätzlich bewährt. Es hat sich aber gezeigt, dass zum Ende des Überziehvorgangs bzw. beim Abraffen des Schlauchfolienendes die Schlauchfolie manchmal unkontrolliert von den Rafffingern bzw. Raffecken abspringt und demzufolge nicht sehr präzise in der gewünschten Position an dem Gutstapel bzw. an der Palette angelegt werden kann. Insoweit ist die bekannte Vorrichtung verbesserungsfähig.

Demgegenüber liegt der Erfindung das technische Problem zugrunde eine Vorrichtung der eingangs genannten Art anzugeben mit der die vorstehend genannten Nachteile vermieden werden können und mit der ein präzises und kontrolliertes Anlegen des Schlauchfolienendes an dem Gutstapel bzw. an der Palette möglich ist.

Zur Lösung dieses technischen Problems lehrt die Erfindung eine Vorrichtung der eingangs genannten Art, die dadurch gekennzeichnet ist, dass lediglich eine Gegenrolle jeder Rollenanordnung beim Raffen mit der Schlauchfolie in Kontakt steht und dabei unterhalb einer horizontalen Rohenanordnungsbezugsebene B durch die Drehachse der Raffrolle in der Raftposition angeordnet ist,

und dass eine Gegenrolle jeder Rollenanordnung zumindest beim Abraffen des Schlauchfolienendes mit der Innenseite der Schlauchfolie in Kontakt steht und dabei in einer Abraffposition oberhalb der Rollenanordnungsbezugsebene B angeordnet ist.

Es liegt im Rahmen der Erfindung, dass die (gedachte) horizontale Rollenanordnungsbezugsebene B durch die Drehachse einer Raffrolle einer Rollenanordnung in der Raffposition verläuft. Es liegt fernerhin im Rahmen der Erfindung, dass die (gedachte) horizontale Rollenanordnungsbezugsebene B quer bzw. senkrecht zur Zuführungsrichtung Z der Schlauchfolie bzw.quer/senkrecht zur Überziehrichtung der Schlauchfolie angeordnet ist. Die (gedachte) Rollenanordnungsbezugsebene B ist gleichsam fix in Bezug auf eine Rollenanordnung bzw. in Bezug auf eine Rollenanordnungseinrichtung angeordnet und wird mit der Rollenanordnung bzw. mit der Rollenanordnungseinrichtung in Überziehrichtung mitgeführt bzw. mitverfahren.

Nach sehr bevorzugter Ausführungsform der Erfindung ist die beim Raffen in Kontakt mit der Schlauchfolie stehende Gegenrolle jeder Rollenanordnung zumindest beim Abraffen des Schlauchfolienendes in einer entgegen der Überziehrichtung angefahrenen Abraffposition angeordnet. Zweckmäßigerweise wird die beim Raffen in Kontakt mit der Schlauchfolie stehende Gegenrolle jeder Rollenanordnung aus ihrer Raffposition in vertikaler Richtung in ihrer Abraffposition verfahren.

Es liegt im Rahmen der Erfindung, dass der Gutstapel auf einer Palette angeordnet ist. Es versteht sich, dass das Schlauchfolienende am Ende des Überziehvorgangs abgerafft und an den Gutstapel bzw. an die Palette angelegt wird. - Die Schlauchfolie bzw. die Folienhaube besteht zweckmäßigerweise aus einer elastischen Kunststofffolie, Soweit hier und nachfolgend von einer Folienhaube die Rede ist, meint dies die an einem Ende bereits abgetrennte und abgeschweißte Schlauchfolie.

Es liegt im Rahmen der Erfindung, dass die Schlauchfolie der erfindungsgemäßen Vorrichtung von einem Schlauchfolienvorrat zugeführt wird. Zweckmäßigerweise sind die Seitenränder der Schlauchfolie im Vorratszustand nach innen gefaltet. Man spricht dann von einem Seitenfaltenschlauch. Es liegt weiterhin im Rahmen der Erfindung, dass die der Vorrichtung zugeführte Schlauchfolie über bzw. vor dem Gutstapel geöffnet wird. Es empfiehlt sich, dass anschließend Raffelemente in das Schlauchfolienende der geöffneten Schlauchfolie einfahren, so dass die Innenseite des Schlauchfolienendes an den Raffelementen anliegt. Jedes Raffelement weist vorzugsweise einen Raffbügel auf, der sich quer zur Zuführrichtung der Schlauchfolie bzw. quer zur Vertikalrichtung erstreckt. Die Innenseite des Schlauchfolienendes liegt nach dem Einfahren der Raffelemente an den Raffbügeln an. Nach besonders bevorzugter Ausfohrungsform der Erfindung sind die Raffelemente mit ihren Raffbügeln an den vier Ecken einer im Querschnitt rechteckförmigen geöffneten Schlauchfolie, angeordnet. In diesem Fall bezeichnet man die Raffbügel auch als Raffecken. Es liegt auch im Rahmen der Erfindung, dass die Raffelemente bzw. Raffbogel quer zur Zuführungsrichtung der Schlauchfolie, insbesondere in horizontaler Richtung verfahrbar sind und zwar vorzugsweise unabhängig voneinander verfahrbar sind. Es liegt fernerhin im Rahmen der Erfindung, dass die Raffelemente bzw. Raffbogel in Zuführungsrichtung der Schlauchfolie, insbesondere in vertikaler Richtung verfahrbar sind.

Empfohlenermaßen ist jedem Raffelement bzw. jedem Raffbügel eine Gegenrolle zugeordnet, die in Zuführungsrichtung der Schlauchfolie hinter bzw. unter dem zugeordneten Raffbügel angeordnet ist, insbesondere in vertikaler Richtung unterhalb des Raffbügels angeordnet ist. Es empfiehlt sich, dass jedem Raffelement bzw. Raffbügel eine Raffrolle zugeordnet ist, die zumindest in der Raffposition in Zuführungsrichtung der Schlauchfolie hinter bzw. unter dem zugeordneten Raffbügel angeordnet ist, insbesondere in vertikaler Richtung unterhalb des RaffbOgels angeordnet ist. Zweckmäßigerweise werden nach dem Einführen der Raffelemente in das geöffnete Schlauchfolienende die Raffrollen herangefahren bzw, angeklappt, so dass jede Raffrolle und die ihr zugeordnete Gegenrolle die Schlauchfolie klemmend zwischen sich auf nehmen. Die Raffrollen und Gegenrollen befinden sich dann in ihrer Raffposition. Vorzugsweise werden die Raffrollen angetrieben und dazu ist jeder Raffrolle zweckmäßigerweise ein Antriebsmotor zugeordnet. Empfohlenermaßen werden die Gegenrollen nicht angetrieben. Sie funktionieren gleichsam als Andrückrollen bezüglich der zugeordneten Raffrollen.

Eine ganz besonders bevorzugte Ausführungsform der Erfindung ist dadurch gekennzeichnet, dass jede Rollenanordnung aus einer Raffrolle und lediglich einer der Raffrolle zugeordneten Gegenrolle besteht. Empfohlenermaßen sind vier solcher Rollenanordnungen an den vier Ecken einer im Querschnitt rechteckförmigen aufgespannten Schlauchfolie angeordnet.

Gemäß besonders bevorzugter Ausführungsform sind die Rollenanordnungen in der Raffposition so orientiert, dass die Drehachse der Gegenrolle in Zuführungsrichtung der Schlauchfolie hinter bzw. in vertikaler Richtung unterhalb der. Drehachse der Raffrolle angeordnet ist. Bei dieser Ausführungsform sind die Drehachsen von Raffrolle und Gegenrolle so angeordnet, dass die Tangente im jeweiligen Kontaktpunkt der Raffrolle und der zugeordneten Gegenrolle nach schräg unten und in Bezug auf den Gutstapel nach außen weist.

Es liegt im Rahmen der Erfindung, dass in der Raffposition ein für die Bildung der Folienhaube vorgesehener Schlauchfolienabschnitt vom Schlauchfolienvorrat abgezogen wird und vor bzw. über dem Gutstapel gerafft wird. Es liegt weiterhin im Rahmen der Erfindung, dass zumindest zwei Raffelemente bzw. Raffbügel vorhanden sind, über die die Schlauchfolie in der Raffposition geführt wird, wobei in Zuführungsrichtung der Schlauchfolie hinter einem Raffelement bzw. Raffbügel eine Rollenanordnung vorgesehen ist, durch die die Schlauchfolie in der Raffposition geführt wird und in Zuführungsrichtung hinter der Rollenanordnung gerafft wird. Es wurde bereits oben dargelegt, dass zweckmäßigerweise zumindest vier bzw. vier RaffelementelRaffbügel vorgesehen sind, denen jeweils eine Rollenanordnung zugeordnet ist und die sehr bevorzugt an den vier Ecken einer im Querschnitt rechteckförmigen aufgespannten Schlauchfolie angeordnet sind. Beim Raffen wird die Schlauchfolie auf den Raffelementen in bekannter Weise balgenartig bzw. zieharmonikaartig gerafft. Aufgrund der vorstehend beschriebenen bevorzugten Anordnung der Drehachsen der Rollen kann beim Raffen eine sehr gleichmäßige Faltenbildung erreicht werden, wobei die Falten jeweils schräg nach unten und (bezüglich des Gutstapels) nach außen weisen. Bei dieser gleichmäßigen Ausrichtung der Falten kann die Folienhaube beim anschließenden Überziehen über den Gutstapel auf einfache und funktionssichere Weise Falte für Falte abgezogen werden. Dadurch wird erreicht, dass die Folienhaube beim Überziehen keinen nachteilhaften Zwängen ausgesetzt ist und insbesondere beschädigungsfrei bleibt.

Es liegt im Rahmen der Erfindung, dass die erfindungsgemäße Vorrichtung eine Trennvorrichtung und eine Schweißvorrichtung aufweist, mit denen die Schlauchfolie nach dem Raffen am oberen Ende der zu bildenden Folienhaube unter Bildung der Folienhaube abgetrennt und abgeschweißt wird. - Eine besonders bevorzugte Ausführungsform der Erfindung ist dadurch gekennzeichnet, dass die Raffelemente auch als Querstretchelemente eingesetzt werden, mit denen die Schlauchfolie bzw. die Folienhaube nach dem Raffen und zweckmäßigerweise vor dem Überziehen über den Gutstapel quergestretcht wird. Zweckmäßigerweise fahren dazu die Raffelemente mit ihren RaffbUgeln (Raffecken) quer zur Zuführungsrichtung der Schlauchfolie auseinander. Das Querstretchen wird mit der Maßgabe ausgeführt, dass der Querschnitt bzw. Horizontalquerschnitt der quergestretchten Schlauchfolie größer ist als der Querschnitt bzw. Horizontalquerschnitt des Gutstapels.

Nach dem Raffen und vorzugsweise nach dem Querstretchen wird dann die Schlauchfolie mit der Überziehvorrichtung über den Gutstapel gezogen. Gemäß besonders bevorzugter Ausführungsform der Erfindung sind die Raffelemente auch die Führungselemente der Überziehvorrichtung. Die Raffbügel (Raffecken) funktionieren bei dieser bevorzugten Ausführungsform also auch als Führungsbügel, über die die beim Oberziehen abgeraffte Schlauchfolie vor ihrer Anlage an den Gutstapel geführt wird. Nach sehr bevorzugter Ausführungsform der Erfindung werden die Raffelemente bzw. Führungselemente zum Raffen und zum Querstretchen und zum Überziehen der Schlauchfolie eingesetzt. Bei allen drei Vorgängen sind zweckmäßigerweise zumindest vier bzw. vier Raffelemente beteiligt, die bevorzugt an den vier Ecken der im Querschnitt rechteckförmigen Schlauchfolie angeordnet sind. Zum Überziehen der Folienhaube sind die Raffelemente (Führungselemente) in Überziehrichtung der Folienhaube bzw. in vertikaler Richtung verfahrbar. Dazu sind die Raffelemente (Führungselemente) zweckmäßigerweise an einen Spannrahmen angeschlossen, der in entsprechender Weise verfahrbar ist.

Vor dem Überziehen bzw. Abraffen der Schlauchfolie können die Raffrollen aus ihrer Raffposition von den Gegenrollen entfernt bzw. abgeklappt werden. Dann erfolgt das Abraffen nur durch Abziehen der Schlauchfolie beim Herunterfahren der Raffelemente bzw. des Spannrahmens. Die Raffrollen können bei diesem Überziehvorgang aber auch an die Gegenrollen angeklappt sein. Das Abraffen wird dann durch die Raffrollen zusätzlich unterstützt. Die beim Überziehen abgeraffte Schlauchfolie wird empfohlenermaßen über die Raffbügel der Raffelemente geführt. Am Ende des Überziehvorgangs und beim Abraffen des Schlauchfolienendes wird das Verfahren bzw. vertikale Verfahren der Raffelemente bzw. des Spannrahmens zweckmäßigerweise verlangsamt. Es liegt im Rahmen der Erfindung, dass die Gegenrollen der Rollenanordnung zumindest am Ende des Überziehvorganges bzw. zumindest beim Abraffen des Schlauchfolienendes jeweils in Richtung des zugeordneten Führungsbügel bzw. an den zugeordneten Führungsbügel heran in die Abraffposition verfahren werden. Es versteht sich, dass das Abraffen des Schlauchfolienendes im unteren, insbesondere palettenseitigen Bereich des Gutstapels stattfindet. Zweckmäßigerweise verfahren alle Gegenrollen der Rollenanordnungen in die vorstehend genannte Abraffposition. Es liegt im Rahmen der Erfindung, dass die Gegenrollen in der Abraffposition einen geringeren bzw. einen wesentlich geringeren Abstand zum zugeordneten Führungsbügel aufweisen als in der Raffposition. Die Gegenrollen werden also aus ihrer Raffposition in die Abraffposition zum Führungsbügel hin verfahren. - Grundsätzlich liegt es auch im Rahmen der Erfindung, dass die Raffrollen in vertikaler Richtung verfahrbar sind.

Vorzugsweise sind zumindest am Ende des Überziehvorganges bzw. zumindest beim Abraffen des Schlauchfolienendes die Raffrollen an die zugeordneten Gegenrollen angeklappt bzw. angefahren, so dass die Schlauchfolienwandung des abgerafften Schlauchfolienendes zwischen Gegenrollen und Raffrollen klemmend aufgenommen ist. Nach einer ersten Ausführungsform der Erfindung ist die Anordnung der Raffrollen relativ zu den zugeordneten Raffelementen in der Raffposition und in der Abraffposition unverändert. Gemäß einer zweiten Ausführungsform können die Raffrollen wie die Gegenrollen entgegen der Überziehrichtung der Schlauchfolie in die Abraffposition verfahren werden. Bei dieser Ausführungsform hat dann eine Raffrolle in der Abraffposition zweckmäßigerweise einen geringeren Abstand zu dem zugeordneten Führungsbügel als in der Raffposition.

Aufgrund der erfindungsgemäßen Anordnung von Raffrollen, Gegenrollen und Führungsbügeln wird das Schlauchfolienende quasi bis zuletzt bis zum Ende des Überziehvorganges zwischen Gegenrolle und Raffrolle gehalten bzw. transportiert und kann somit sehr kontrolliert über den zugeordneten Führungsbügel geführt werden. Die erfindungsgemäße Anordnung gewährleistet ein kontrolliertes funktionssicheres und präzises Abraffen des Schlauchfolienendes sowie ein Anlegen des Schlauchfolienendes in korrekter Position an dem Gutstapel bzw. an der Palette.

Es empfiehlt sich, dass die Raffelemente am Ende des Überziehvorgangs und bei in der Abraffposition angeordneten Gegenrollen quer zur Überziehrichtung nach innen in Richtung Gutstapel bzw. insbesondere in Richtung einer unter dem Gutstapel angeordneten Palette verfahrbar sind. Dann wird das Schlauchfolienende von den Führungselementen abgelöst und an den Gutstapel bzw. insbesondere an die Palette angelegt. Dieses Anlegen erfolgt normalerweise ohne aufwendige Zusatzmaßnahmen, da die quergestretchte Schlauchfolie sich aufgrund elastischer Rückstellkräfte quasi automatisch an den Gutstapel bzw. an die Palette anlegt.

Es liegt im Rahmen der Erfindung, dass der Gutstapel auf einer Palette angeordnet ist, die einen Palettenoberboden und einen Palettenunterboden aufweist und nach einer Ausführungsform zusätzlich zumindest einen zwischen Palettenoberboden und Palettenunterboden angeordneten Palettenzwischenboden. Gemäß einer ersten bevorzugten Ausführungsform werden die Raffelemente unterhalb der Palette nach innen verfahren und das Schlauchfolienende wird dann an der Unterseite des Palettenunterbodens angelegt. Nach einer zweiten bevorzugten Ausführungsform der Erfindung verfahren die Führungselemente im Bereich unterhalb des Palettenoberbodens und oberhalb des Palettenunterbodens nach innen und das Schlauchfolienende wird bei dieser Ausführungsform an der Unterseite des Palettenoberbodens oder an der Unterseite eines zwischen Palettenoberbodens und Palettenunterbodens angeordneten Palettenzwischenbodens angelegt. - Aufgrund der erfindungsgemäßen Anordnung von Raffrollen, Gegenrollen und Raffbügeln kann bei beiden Ausführungsformen ein sehr kontrolliertes und somit präzises Anlegen des Schlaurhfollenendes erreicht werden.

Nach einer weiteren Ausführungsform der Erfindung weist jede Rollenanordnung zumindest zwei Gegenrollen auf, wobei lediglich die erste Gegenrolle jeder Rollenanordnung beim Raffen in Kontakt mit der Schlauchfolie steht und die zweite Gegenrolle jeder Rollenanordnung beim Raffen außer Kontakt mit der Schlauchfolie ist und wobei beide Gegenrollen jeder Rollenanordnung beim Abraffen in Kontakt mit der Innenseite der Schlauchfolie stehen. Zweckmäßigerweise ist bei dieser Ausführungsform die erste Gegenrolle beim Raffen und beim Abraffen unterhalb der horizontalen Rollenanordnungsbezugsebene B angeordnet. Vorzugsweise ist die zweite Gegenrolle beim Abraffen oberhalb der horizontalen Rollenanordnungsbezugsebene B angeordnet. Zweckmäßigerweise sind die zweiten Gegenrollen abklappbar, so dass sie beim Raffen außer Kontakt mit der Schlauchfolie sind und anschließend anklappbar, so dass sie beim Abraffen in Kontakt mit der Schlauchfolie stehen.

Im Rahmen des Verfahrens zum Überziehen einer Schlauchfolie bzw. einer Folienhaube über einen Gutstapel
werden die Raffelemente bzw. der Spannrahmen mit angeschlossenen Raffelementen beim Überziehvorgang zunächst nach unten in Richtung Palette verfahren. Am unteren Ende des Gutstapels bzw, im Bereich der Palette wird die Vertikalbewegung der Raffelemente zweckmäßigerweise verlangsamt. Dann erfolgt vorzugsweise die Überführung der Gegenrollen in die Abraffposition. Anschließend werden empfohlenermaßen die Raffrollen an die zugeordneten Gegenrollen angefahren bzw. angeklappt. Danach werden die Raffelemente nach innen verfahren, so dass das Schlauchfolienende insbesondere an der Palette angelegt werden kann.

Der Erfindung liegt die Erkenntnis zugrunde, dass mit der erfindungsgemäßen Vorrichtung nicht nur ein sehr funktionssicheres Raffen, Querstretchen und Abraffen der Schlauchfolie möglich ist, sondern zusätzlich auch ein sehr kontrolliertes und präzises Anlegen des Schlauchfolienendes an die Palette unter dem Gutstapel. Obwohl sich die erfindungsgemäße Vorrichtung durch eine überraschend hohe Funktionssicherheit auszeichnet, wird dies nichtsdestoweniger mit verhältnismäßig einfachen und wenig aufwendigen Maßnahmen erreicht. Die Erfindung gewährleistet des Weiteren durch das gezielte Anlegen der Folie an die Palettenunterseite einen reduzierten Unterstretchbereich, was zu Einsparungen des Foüenverbrauches führt. Die erfindungsgemäße Vorrichtung arbeitet störungsfrei und zeichnet sich insbesondere auch durch einen sehr geringen Wartungsaufwand aus. Somit weist die erfindungsgemäße Vorrichtung beachtliche Vorteile gegenüber aus dem Stand der Technik bekannten Vorrichtungen auf.

Nachfolgend wird die Erfindung anhand einer lediglich ein Ausführungsbeispiel darstellenden Zeichnung näher erläutert. Es zeigen in schematischer Darstellung:
- **Fig. 1**: eine Seitenansicht einer erfindungsgemäßen Vorrichtung,
- **Fig. 2**: eine Draufsicht auf den Gegenstand nach Fig. 1 im Schnitt,
- **Fig. 3**: einen Ausschnitt aus Fig. 1 im Bereich einer Raffrolle in einer ersten Funktionsstellung (Raffposition),
- **Fig. 4**: den Gegenstand nach Fig. 3 in einer zweiten Funktionsstellung (Abraffposition) und
- **Fig. 5**: den Gegenstand gemäß Fig. 4 unterhalb einer Palette.

Die Figuren zeigen eine Vorrichtung zum Überziehen einer Schlauchfolie 1 über einen Gutstapel 2. Nachfolgend wird durchgängig der Begriff Schlauchfolie 1 benutzt, obwohl nach bevorzugter Ausführungsform die Schlauchfolie 1 nach dem Abtrennen und Abschweißen als Folienhaube vorliegt. Bei dem Gutstapel 2 mag es sich um eine Mehrzahl von Paketen handeln, die auf einer Palette 3 zu einem Quader gestapelt sind.

Die Schlauchfolie 1 wird in an sich bekannter Weise von einem Schlauchfolienvorrat 4 zugeführt und oberhalb des Gutstapels 2 mit einer Öffnungsvorrichtung 5 geöffnet. Anschließend werden vier Raffelemente 6 in die geöffnete Schlauchfolie 1 eingefahren, so dass die Innenseite der Schlauchfolie 1 an diesen Raffelementen 6 anliegt. Zweckmäßigerweise und im Ausführungsbeispiel sind die Raffelemente 6 an den vier Ecken einer im Querschnitt rechteckförmigen geöffneten bzw. aufgespannten Schlauchfolie 1 angeordnet. Die Raffelemente 6 weisen im Ausführungsbeispiel jeweils einen gebogenen Raffbügel 7 auf, der sich quer zur Zuführungsrichtung Z der Schlauchfolie 1 erstreckt sowie eine an den Raffbügel 7 anschließende Vertikalwand 8. Vorzugsweise und im Ausführungsbeispiel sind die beiden Arme des gebogenen Raffbügels 7 nach unten hin ausgerichtet. Das ist insbesondere in den Fig. 3, 4 und 5 erkennbar.

Die Schlauchfolie 1 wird zunächst gerafft. Dazu ist jedem Raffelement 6 eine Rollenanordnung 9 aus einer Raffrolle 10 und lediglich einer Gegenrolle 11 zugeordnet. In der Fig. 3 ist eine Rollenanordnung 9 in der Raffposition gezeigt, in der die Gegenrolle 11 unterhalb einer horizontalen Rollenanordnungsbezugsebene B angeordnet ist. Vom Schlauchfolienvorrat 4 wird Schlauchfolie 1 abgezogen, jeweils über die Raffbügel 7 geführt sowie jeweils zwischen der Raffrolle 10 und der Gegenrolle 11 hindurchgeführt. Zweckmäßigerweise und im Ausführungsbeispiel haben die Raffrollen 10 einen größeren Durchmesser als die zugeordneten Gegenrollen 11. Vorzugsweise und im Ausführungsbeispiel nach Fig. 3 sind die Raffrollen und die Gegenrollen 11 in der Raffposition so angeordnet, dass die Drehachse einer Gegenrolle 11 in vertikaler Richtung unterhalb der Drehachse der Raffrolle 10 liegt. Die Drehachse von Raffrolle 10 und Gegenrolle 11 sind in der Raffposition so angeordnet, dass die Tangente T im jeweiligen Kontaktpunkt der Raffrolle 10 und der zugeordneten Gegenrolle 11 nach schräg unten und außen weist (Fig. 3). Empfohlenermaßen bildet eine durch die Drehachsen von Raffrolle 10 und Gegenrolle 11 verlaufende Gerade G mit einer durch die Drehachse der Gegenrolle verlaufenden Horizontalen H einen Winkel α von 5 bis 25°, bevorzugt von 10 bis 20°. Nach dem Durchlaufen der Rollenanordnungen 9 wird die Schlauchfolie 1 unterhalb der Rollenanordnungen 9 gerafft. Die spezielle Anordnung der Drehachsen der Rollen ermöglicht es dabei, dass eine sehr gleichmäßigen - in Fig. 3 erkennbare - Faltenbildung erzielt wird, wobei die Falten der gerafften Schlauchfolie 1 jeweils schräg nach unten und außen weisen. Zweckmäßigerweise berägt der Winkel β zwischen den Falten und der Vertikalen V 20 bis 60°, bevorzugt 45° bzw, etwa 45°. Aufgrund dieser gleichmäßigen Ausrichtung der Falten kann die Schlauchfolie 1 beim anschließenden Oberziehen über den Gutstapel 2 zwangfrei und beschädigungsfrei abgerafft werden. Nach dem Raffen der Schlauchfolie 1 wird die Schlauchfolie an ihrem oberen Ende zweckmäßigerweise mit einer nicht dargestellten Trennvorrichtung abgetrennt und mit einer ebenfalls nicht dargestellten Schweißvorrichtung abgeschweißt, so dass eine Folienhaube gebildet wird.

Es liegt im Rahmen der Erfindung, dass die geraffte Schlauchfolie quergestretcht wird, so dass ihr Horizontalquerschnitt größer ist als der Horizontalquerschnitt des Gutstapels 2. Nach besonders bevorzugter Ausführungsfonn der Erfindung werden die Raffelemente 6 bzw. die Raffbügel auch als Querstretchelemente eingesetzt und zum Querstretchen der Schlauchfolien 1 werden die Raffelemente 6 diagonal auseinander gefahren. Die Fig. 2 zeigt die Raffelemente 6 nach dem Querstretchen über dem Gutstapel 2.

Nach dem Raffen und Querstretchen wird die Schlauchfolie 1 über den Gutstapel 2 gezogen. Nach bevorzugter Ausführungsform und im Ausführungsbeispiel bilden die Raffelemente 6 zugleich die Führungselemente für diesen Überziehvorgang. Dazu sind die Raffelemente 6 vertikal bzw. vertikal nach unten verfahrbar. Zweckmäßigerweise sind die Raffelemente 6 an einen vertikal verfahrbaren Spannrahmen bzw. Hubrahmen angeschlossen. Beim Überziehen bzw. bei der Vertikalbewegung der Raffelemente 6 wird die geraffte Schlauchfolie 1 wieder abgerafft, wobei die Falten der gerafften Schlauchfolie 1 nach und nach abgezogen bzw. aufgelöst werden. Beim Überziehen bzw. beim Abraffen durchläuft die Schlauchfolie 1 die Rollenanordnungen 9 in im Vergleich zum Raffvorgang entgegengesetzter Richtung und wird anschließend über die Raffbügel 7 geführt. Die angetriebenen Raffrollen 10 drehen beim Abraffen auch in im Vergleich zum Raffen entgegengesetzter Richtung. Am Ende des Oberziehvorgangs bzw. bei Annäherung der Raffelemente 6 an die Palette 3 wird die Vertikalbewegung der Raffelemente 6 zweckmäßigerweise verlangsamt Spätestens wenn sich die Raffelemente 6 kurz vor der Palette 3 oder im Bereich der Palette 3 befinden, werden die Gegenrollen 11 zum Abraffen des Schlauchfolienendes vertikal nach oben in Richtung des zugeordneten Raffbügels 7 in ihre Abraffposition verfahren, in der sie vorzugsweise unmittelbar unterhalb des zugeordneten Raffbügels 7 angeordnet sind. Diese Abraffposition ist in der Fig. 4 dargestellt, in der die Gegenrolle 11 oberhalb der Rollenanordnungsbezugsebene B angeordnet ist. Die (gedachte) Rollenanordnungsbezugsebene B ist in Bezug auf die Rollenanordnungen 9 bzw. in Bezug auf die Rollenanordnungseinrichtungen fix angeordnet und wird mit den Rollenanordnungen 9 in Überziehrichtung verfahren. Für die Bewegung in die Abraffposition sind die Gegenrollen 11 zweckmäßigerweise an einer Linearführung 12 verfahrbar. Die Gegenrollen 11 durchgreifen im Ausführungsbeispiel im Übrigen jeweils einen Vertikaischlitz 13 in der zugeordneten Vertikalwand 8. Beim Überziehvorgang werden dann spätestens in der Abraffposition der Gegenrollen 11 die Raffrollen 10 wieder an die Gegenrollen 11 bewegt. Fig. 4 zeigt diese Abraffposition bei einer Raffrolle 10. In der Abraffposition sind im Übrigen vorzugweise die Drehachsen der Gegenrollen 11 in vertikaler Richtung oberhalb der Drehachsen der Raffrollen 10 angeordnet. Der Fig. 4 ist auch entnehmbar, dass das abzuraffende Schlauchfolienende quasi bis zuletzt bzw. bis zum Ende des Überziehvorganges zwischen Gegenrollen 11 und Raffrollen 10 gehalten wird und somit kontrolliert über den zugeordneten Raffbügel 7 geführt werden kann.

Nach einer Ausführungsform und im Ausführungsbeispiel werden die Raffelemente 6 bis in den Bereich unter der Palette 3 vertikal verfahren. Hier werden dann die Raffelemente 6 nach innen zur Palette 3 hin bewegt und das Schlauchfolienende wird letztendlich von den Raffbügeln 7 abgelöst und an der Unterseite des Palettenunterbodens 14 angelegt. Aufgrund der erfindungsgemäßem Anordnung von Raffrollen 10, Gegenrollen 11 und Raffbogeln 7 in der Abraffposition kann dieses Anlegen des schlauchfolienendes sehr funktionssicher und präzise erfolgen.

## Patentansprüche

1. Vorrichtung zum Überziehen einer Schlauchfolie (1) bzw. einer Folienhaube über einen Gutstapel (2), wobei zum Raffen der Schlauchfolie (1) zumindest zwei Rollenanordnungen (9) mit jeweils zumindest einer Raffrolle (10) und zumindest einer Gegenrolle (11) vorgesehen sind, und wobei die Raffrollen (10) und die Gegenrollen (11) beim Raffen in einer Raffposition angeordnet sind, in der die Schlauchfolie (1) außenseitig mit den Raffrollen (10) und innenseitig mit den Gegenrollen (11) in Kontakt steht,
wobei eine Überziehvorrichtung vorgesehen ist, mit der die Schlauchfolie (1) nach dem Raffen über den Gutstapel (2) gezogen wird, wobei die Rollenanordnungen (9) in Überziehrichtung mitgeführt werden,
wobei die Überziehvorrichtung zumindest zwei Führungselemente aufweist, über die die beim Überziehen abgeraffte Schlauchfolie geführt wird, **dadurch gekennzeichnet,**
**dass** lediglich eine Gegenrolle (11) jeder Rollenanordnung (9) beim Raffen mit der Schlauchfolie (1) in Kontakt steht und dabei unterhalb einer horizontalen Rollenanordnungsbezugsebene B durch die Drehachse der Raffrolle in der Raffposition angeordnet ist,
und **dass** die lediglich eine Gegenrolle (11) jeder Rollenanordnung (9) zumindest beim Abraffen des Schlauchfolienendes mit der Innenseite der Schlauchfolie (1) in Kontakt steht und dabei in einer Abraffposition oberhalb der Rollenanordnungsbezugsebene B angeordnet ist.

2. Vorrichtung nach Anspruch 1, **dadurch gekennzeichnet, dass** die beim Raffen in Kontakt mit der Schlauchfolie (1) stehende Gegenrolle (11) jeder Rollenanordnung (9) zumindest beim Abraffen des Schlauchfolienendes in einer entgegen der Überziehrichtung angefahrenen Abraffposition angeordnet ist.

3. Vorrichtung nach einem der Ansprüche 1 oder 2, **dadurch gekennzeichnet, dass** die beim Raffen in Kontakt mit der Schlauchfolie (1) stehende Gegenrolle (11) jeder Rollenanordnung (9) aus ihrer Raffposition in vertikaler Richtung in ihre Abraffposition verfahren wird.

4. Vorrichtung nach einem der Ansprüche 1 bis 3, **dadurch gekennzeichnet, dass** jede Rollenanordnung (9) aus einer Raffrolle (10) und lediglich einer der Raffrolle (10) zugeordneten Gegenrolle (11) besteht.

5. Vorrichtung nach einem der Ansprüche 1 bis 4, **dadurch gekennzeichnet, dass** die Rollenanordnungen (9) in der Raffposition so orientiert sind, dass die Drehachse der Gegenrolle (11) in Zuführungsrichtung der Schlauchfolie (1) hinter bzw. in vertikaler Richtung unterhalb der Drehachse der Raffrolle (10) angeordnet ist.

6. Vorrichtung nach einem der Ansprüche 1 bis 5, **dadurch gekennzeichnet, dass** zumindest zwei Raffelemente (6) bzw. Raffbügel (7) vorhanden sind, über die die Schlauchfolie (1) in der Raffposition geführt wird, wobei in Zuführungsrichtung der Schlauchfolie (1) hinter einem Raffelement (6) bzw. Raffbügel (7) eine Rollenanordnung (9) vorgesehen ist, durch die die Schlauchfolie (1) in der Raffposition geführt wird und wobei die Schlauchfolie (1) in Zuführungsrichtung hinter der Rollenanordnung (9) gerafft wird.

7. Vorrichtung nach Anspruch 6, **dadurch gekennzeichnet, dass** die Raffelemente (6) die Querstretchelemente bilden, mit denen die Schlauchfolie (1) nach dem Raffen quergestretcht wird.

8. Vorrichtung nach einem der Ansprüche 6 bis 7, **dadurch gekennzeichnet, dass** die Raffelemente (6) zugleich die Führungselemente der Überziehvorrichtung sind.

9. Vorrichtung nach Anspruch 8, **dadurch gekennzeichnet, dass** die Führungselemente jeweils einen oberseitigen Führungsbügel aufweisen, über welche die beim Überziehen abgeraffte Schlauchfolie geführt wird und wobei die Gegenrolle (11) bzw. die Gegenrollen (11) zumindest beim Abraffen des Schlauchfolienendes jeweils in einer in Richtung des zugeordneten Führungsbügels bzw. an einen Führungsbügel herangefahrenen Abraffposition angeordnet ist/sind.

10. Vorrichtung nach einem der Ansprüche 1 bis 9, **dadurch gekennzeichnet, dass** zumindest beim Abraffen des Schlauchfolienendes eine Raffrolle (10) an die zugeordnete Gegenrolle (11) angeklappt bzw. angefahren ist, so dass das abgeraffte Schlauchfolienende zwischen Gegenrolle (11) und Raffrolle (10) aufgenommen ist.

11. Vorrichtung nach einem der Ansprüche 1 bis 10, **dadurch gekennzeichnet, dass** die Führungselemente bei in der Abraffposition angeordneter Gegenrolle (11) bzw. angeordneten Gegenrollen (11) quer zur Überziehrichtung nach innen in Richtung Gutstapel (2) bzw. insbesondere in Richtung einer unter dem Gutstapel (2) angeordneten Palette (3) verfahrbar sind und das Schlauchfolienende von den Führungselementen abgelöst und an den Gutstapel (2) bzw. insbesondere an die Palette (3) angelegt wird.

12. Vorrichtung nach Anspruch 11, **dadurch gekennzeichnet, dass** die Führungselemente unterhalb der Paletten (3) nach innen verfahrbar sind und das Schlauchfolienende an der Unterseite des Palettenunterbodens (14) angelegt wird.

13. Vorrichtung nach Anspruch 11, **dadurch gekennzeichnet, dass** die Führungselemente im Bereich unterhalb des Palettenoberbodens und oberhalb des Palettenunterbodens (14) nach innen verfahrbar sind und das Schlauchfolienende an der Unterseite des Palettenoberbodens oder an der Unterseite eines zwischen Palettenoberboden und Palettenunterboden (14) angeordneten Palettenzwischenbodens angelegt wird.

14. Vorrichtung nach einem der Ansprüche 1 bis 3 oder 5 bis 13, **dadurch gekennzeichnet, dass** jede Rollenanordnung zwei Gegenrollen aufweist, wobei lediglich die in Raffrichtung nach der Raffrolle (10) angeordnete Gegenrolle (11) jeder Rollenanordnung (9) an die Raffrolle (10) gedrückt ist und beim Raffen in Kontakt mit der Schlauchfolie (1) steht und die zweite Gegenrolle (11) jeder Rollenanordnung (9) beim Raffen außer Kontakt mit der Schlauchfolie (1) ist und wobei beide Gegenrollen (11) jeder Rollenanordnung (9) beim Abraffen in Kontakt mit der Schlauchfolie (1) stehen.

## Claims

1. A device for drawing a tubular film (1) and/or a film hood over a stack of goods (2), at least two roller arrangements (9) with at least one respective gathering roller (10) and at least one counter roller (11) being provided for gathering the tubular film (1), and the gathering rollers (10) and the counter rollers (11) being arranged in a gathering position during the gathering process, in which the tubular film (1) is in contact on the outside with the gathering rollers (10) and on the inside with the counter rollers (11),
a drawing device being provided by means of which the tubular film (1) is drawn over the stack of goods (2) after the gathering process, the roller arrangement (9) being entrained in the drawing direction,
the drawing device comprising at least two guide elements via which the tubular film, which has been ungathered during the drawing process, is guided,
**characterised**
**in that** during the gathering process only one counter roller (11) of each roller arrangement (9) is in contact with the tubular film (1) and in this case is arranged below a horizontal roller arrangement reference plane B through the rotational axis of the gathering roller in the gathering position,
and **in that** only one counter roller (11) of each roller arrangement (9), at least when the tubular film end is ungathered, is in contact with the inside of the tubular film (1) and in this case is arranged in an ungathering position above the roller arrangement reference plane B.

2. The device according to Claim 1, **characterised in that** the counter roller (11) of each roller arrangement (9) which is in contact with the tubular film (1) during the gathering process is arranged in an ungathering position which has been adopted counter to the drawing direction, at least when the tubular film end is being ungathered.

3. The device according to one of Claims 1 or 2, **characterised in that** the counter roller (11) of each roller arrangement (9) which is in contact with the tubular film (1) during the gathering process is moved out of its gathering position in the vertical direction into its ungathering position.

4. The device according to one of Claims 1 to 3, **characterised in that** each roller arrangement (9) consists of a gathering roller (10) and only one counter roller (11) associated with the gathering roller (10).

5. The device according to one of Claims 1 to 4, **characterised in that** the roller arrangements (9) are oriented in the gathering position so that, in the feed direction of the tubular film (1), the rotational axis of the counter roller (11) is arranged behind and/or in the vertical direction below the rotational axis of the gathering roller (10).

6. The device according to one of Claims 1 to 5, **characterised in that** at least two gathering elements (6) and/or gathering fingers (7) are present, via which the tubular film (1) is guided in the gathering position, a roller arrangement (9) being provided downstream of a gathering element (6) and/or gathering finger (7) in the feed direction of the tubular film (1), the tubular film (1) being guided in the gathering position through said roller arrangement and the tubular film (1) being gathered in the feed direction downstream of the roller arrangement (9).

7. The device according to Claim 6, **characterised in that** the gathering elements (6) form the transverse stretch elements by which the tubular film (1) is stretched across after the gathering process.

8. The device according to one of Claims 6 to 7, **characterised in that** the gathering elements (6) are at the same time the guide elements of the drawing device.

9. The device according to Claim 8, **characterised in that** the guide elements in each case have a guide bar on the upper face, via which the tubular film which has been ungathered during the drawing process is guided and the counter roller (11) and/or the counter rollers (11), at least when the tubular film end is being ungathered, in each case being arranged in an ungathering position in the direction of the associated guide bar and/or moved toward towards a guide bar.

10. The device according to one of Claims 1 to 9, **characterised in that**, at least when the tubular film end is being ungathered, a gathering roller (10) is tilted and/or moved towards the associated counter roller (11) so that the ungathered tubular film end is received between the counter roller (11) and the gathering roller (10).

11. The device according to one of Claims 1 to 10, **characterised in that** when the counter roller (11) and/or the counter rollers (11) are arranged in the ungathering position, the guide elements are able to be moved transversely to the drawing direction inwards in the direction of the stack of goods (2) and/or, in particular, in the direction of a pallet (3) arranged below the stack of goods (2) and the tubular film end is released from the guide elements and positioned on the stack of goods (2) and/or, in particular, on the pallet (3).

12. The device according to Claim 11, **characterised in that** the guide elements may be moved inwards below the pallets (3) and the tubular film end is placed on the underside of the pallet lower face (14).

13. The device according to Claim 11, **characterised in that** the guide elements may be moved inwards in the region below the pallet upper face and above the pallet lower face (14) and the tubular film end is placed on the underside of the pallet upper face or on the underside of a pallet intermediate face arranged between the pallet upper face and pallet lower face (14).

14. The device according to one of Claims 1 to 3 or 5 to 13, **characterised in that** each roller arrangement has two counter rollers, only the counter roller (11) of each roller arrangement (9) which is arranged downstream of the gathering roller (10) in the gathering direction being pressed against the gathering roller (10) and being in contact with the tubular film (1) during the gathering process, and the second counter roller (11) of each roller arrangement (9) being out of contact with the tubular film (1) during the gathering process and both counter rollers (11) of each roller arrangement (9) being in contact with the tubular film (1) during the ungathering process.

## Revendications

1. Dispositif pour recouvrir une pile de produits (2) d'un film tubulaire (1) ou d'une housse de film, dans lequel, pour plisser le film tubulaire (1), au moins deux ensembles de rouleaux (9) sont prévus, avec chacun au moins un rouleau de plissage (10) et au moins un contre-rouleau (11), dans lequel, pendant le plissage, les rouleaux de plissage (10) et les contre-rouleaux (11) sont disposés dans une position dans laquelle le film tubulaire (1) est en contact avec les rouleaux de plissage (10) du côté extérieur et avec les contre-rouleaux (11) du côté intérieur,
dans lequel il est prévu un dispositif de revêtement permettant de tirer le film tubulaire (1) par-dessus la pile de produits (2) suite au plissage, les ensembles de rouleaux (9) étant guidés de façon solidaire dans la direction de revêtement,
dans lequel le dispositif de revêtement comporte au moins deux éléments de guidage permettant de guider le film tubulaire déplissé lors du revêtement,
**caractérisé en ce que**
un seul contre-rouleau (11) de chaque ensemble de rouleaux (9) est en contact avec le film tubulaire (1) pendant le plissage, tout en étant ainsi disposé en-dessous d'un plan de référence horizontal B de l'ensemble de rouleaux, par l'axe de rotation du rouleau de plissage dans la position de plissage,
et **en ce qu'**un seul contre-rouleau (11) de chaque ensemble de rouleaux (9) est en contact avec le côté intérieur du film tubulaire (1) au moins pendant le déplissage de l'extrémité du film tubulaire, tout en étant disposé au-dessus du plan de référence B de l'ensemble de rouleaux dans la position de déplissage.

2. Dispositif selon la revendication 1, **caractérisé en ce que** le contre-rouleau (11) de chaque ensemble de rouleaux (9) qui est en contact avec le film tubulaire (1) lors du plissage se trouve dans une position de déplissage contraire à la direction de revêtement, au moins pendant le déplissage de l'extrémité du film tubulaire.

3. Dispositif selon l'une des revendications 1 ou 2, **caractérisé en ce que** le contre-rouleau (11) de chaque ensemble de rouleaux (9) qui est en contact avec le film tubulaire (1) pendant le plissage est sorti de sa position de plissage verticalement vers sa position de déplissage.

4. Dispositif selon l'une des revendications 1 à 3, **caractérisé en ce que** chaque ensemble de rouleaux (9) est constitué d'un rouleau de plissage (10) et d'un seul contre-rouleau (11) attribué au rouleau de plissage (10).

5. Dispositif selon l'une des revendications 1 à 4, **caractérisé en ce que** dans la position de plissage, les ensembles de rouleaux (9) sont orientés de manière à ce que l'axe de rotation du contre-rouleau (11) se trouve derrière l'axe de rotation du rouleau de plissage (10) dans la direction d'alimentation du film tubulaire (1), ou en-dessous de celui-ci dans le sens vertical.

6. Dispositif selon l'une des revendications 1 à 5, **caractérisé en ce qu'**il est prévu au moins deux éléments de plissage (6) ou arceaux de plissage (7) permettant de mettre le film tubulaire (1) dans la position de plissage, dans lequel un ensemble de rouleaux (9) permettant de mettre le film tubulaire (1) dans la position de plissage est prévu derrière un élément de plissage (6) ou un arceau de plissage (7) dans la direction d'alimentation du film tubulaire (1), et dans lequel le film tubulaire (1) est plissé derrière l'ensemble de rouleaux (9) dans la direction d'alimentation.

7. Dispositif selon la revendication 6, **caractérisé en ce que** les éléments de plissage (6) forment les éléments d'étirage transversal, avec lesquels le film tubulaire (1) est étiré transversalement suite au plissage.

8. Dispositif selon l'une des revendications 6 à 7, **caractérisé en ce que** les éléments de plissage (6) sont également les éléments de guidage du dispositif de revêtement.

9. Dispositif selon la revendication 8, **caractérisé en ce que** les éléments de guidage comportent chacun un arceau de guidage du côté supérieur, pour guider le film tubulaire déplissé lors du revêtement, et dans lequel le contre-rouleau (11) ou les contre-rouleaux (11) est/sont disposé(s) dans une position de déplissage dans la direction de l'arceau de guidage correspondant ou sur un arceau de guidage, au moins pendant le déplissage de l'extrémité du film tubulaire.

10. Dispositif selon l'une des revendications 1 à 9, **caractérisé en ce qu'**au moins pendant le déplissage de l'extrémité du film tubulaire, un rouleau de plissage (10) est rabattu ou placé contre le contre-rouleau (11) correspondant, de sorte que l'extrémité du film tubulaire déplissée est admise entre le contre-rouleau (11) et le rouleau de plissage (10).

11. Dispositif selon l'une des revendications 1 à 10, **caractérisé en ce que** dans la position de déplissage du contre-rouleau (11) ou des contre-rouleaux (11), les éléments de guidage peuvent être déplacés transversalement à la direction de revêtement, vers l'intérieur en direction de la pile de produits (2) ou notamment en direction d'une palette (3) disposée sous la pile de produits (2), et l'extrémité du film tubulaire est détachée des éléments de guidage et appliquée sur la pile de produits (2) ou notamment sur la palette (3).

12. Dispositif selon la revendication 11, **caractérisé en ce que** les éléments de guidage peuvent être déplacés vers l'intérieur sous la palette (3), et l'extrémité du film tubulaire est appliquée sur le côté inférieur du fond inférieur de palette (14).

13. Dispositif selon la revendication 11, **caractérisé en ce que** les éléments de guidage peuvent être déplacés vers l'intérieur dans la région sous le fond supérieur de palette et au-dessus du fond inférieur de palette (14), et l'extrémité du film tubulaire est appliquée sur le côté inférieur du fond supérieur de palette ou sur le côté inférieur d'un fond intermédiaire de palette agencé entre le fond supérieur de palette et le fond inférieur de palette (14).

14. Dispositif selon l'une des revendications 1 à 3 ou 5 à 13, **caractérisé en ce que** chaque ensemble de rouleaux comporte deux contre-rouleaux, dans lequel seul le contre-rouleau (11) de chaque ensemble de rouleaux (9) qui est disposé après le rouleau de plissage (10) dans la direction de plissage est pressé contre le rouleau de plissage (10) et se trouve en contact avec le film tubulaire (1) pendant le plissage, et le deuxième contre-rouleau (11) de chaque ensemble de rouleaux (9) est hors de contact avec le film tubulaire (1) pendant le plissage, et dans lequel les deux contre-rouleaux (11) de chaque ensemble de rouleaux (9) se trouvent en contact avec le film tubulaire (1) pendant le déplissage.
